# EUROPÄISCHE PATENTSCHRIFT

(11) **EP 0 527 315 B1**
(45) Veröffentlichungstag und Bekanntmachung des Hinweises auf die Patenterteilung: **06.12.1995**
(21) Anmeldenummer: 92110881.7
(22) Anmeldetag: 26.06.1992
(51) Int. Cl.: C11D 17/00, C11D 1/74, C11D 3/43

(54) **Nichtionisches flüssiges Drucktuchwaschmittel für die maschinelle Gummituchreinigung in Offsetdruckmaschinen**
Nonionic liquid detergent composition for printing blankets for automatically cleaning of rubber printing blankets in offset machines
Composition détergente nonionique liquide pour le nettoyage automatique des blanchets l'impression à base de caoutchouc dans les machines offset

(30) Priorität: 13.08.1991 DE 4126719
(43) Veröffentlichungstag der Anmeldung: 17.02.1993
(73) Patentinhaber: Baldwin-Gegenheimer GmbH, D-86068 Augsburg (DE)
(72) Erfinder: Müller, Walter R ., W-6120 Erbach (DE)
(74) Vertreter: Vetter, Ewald Otto, Dipl.-Ing.

(56) Entgegenhaltungen:
- WO-A-90/03419

## Beschreibung

Die Erfindung betrifft ein flüssiges Drucktuchwaschmittel für die maschinelle Gummituchreinigung in Offsetdruckmaschinen gemäß Anspruch 1.

Die Erfindung betrifft insbesondere eine biologisch abbaubare, nichtionische Mikroemulsion mit einer unteren Explosionsgrenze (UEG) über 40g/m³ für die maschinelle Reinigung von Gummitüchern in Offsetdruckmaschinen.

Um eine ortsunabhängig gleichmäßige Übertragung von Druck farbe sicherzustellen, bedürfen Gummidrucktücher einer regel mäßigen Reinigung durch Abwaschen von Farbresten, Feuchtmittelrückständen und Papierbestandteilen. Eine Dickenänderung der Drucktücher durch Quellen der Deckschicht ist dabei unerwünscht.

Als qualitativ hochwertige Offsetdrucke gelten nur solche bei denen die optische Erscheinung einer aufgedruckten Farbe ortsunabhängig ist.

Aus der Abhängigkeit der optischen Erscheinung von der Farbschichtdicke und der Abhängigkeit der Farbschichtdicke von der Druckspannung resultiert, daß alle Druckspannungen ortsunabhängig konstant sein müssen.

Da bei dem System Platten-Gummizylinder bzw. Gummi-Druckzylinder sich nur das Gummidrucktuch verformt, sind dessen Dickenveränderungen für das drucktechnische Verhalten ausschlaggebend. Jede Dickenänderung bewirkt eine Eindrückungsänderung des Drucktuches und führt entsprechend zu einer Änderung der Druckspannung.

Ein flüssiges Drucktuchwaschmittel ist aus der WO-A-90/03419 bekannt. Das bekannte Drucktuchwaschmittel enthält gesättigte, vorzugsweise jedoch ungesättigte Fettsäuren und nichtionische Emulgatoren. Es wird von Hand mittels Tüchern auf zu reinigende Druckmaschinenteile, insbesondere Farbwerkswalzen aufgetragen und muß anschließend von Hand mittels Tüchern wieder abgerieben werden.

Bei bekannten, marktgängigen Drucktuchwaschmitteln beruht die Reinigungswirkung im wesentlichen auf einem hohen Gehalt an aromatischen Kohlenwasserstoffen und Terpenen. Aromaten und Terpene sollten aber wegen ihres hohen Quellvermögens und ihrer schädlichen Auswirkungen auf die Umwelt durch umweltverträgliche Rohstoffe ersetzt werden.

Im "Professional Printer", 33 (1987), Nr.1, S.5-7, sind Anwendung und Wirkung dieser Drucktuchwaschmittel beschrieben.

Aus der deutschen Patentschrift 2434561 sind Waschmittel für Drucktücher bekannt, die wegen ihres hohen Gehaltes an Benzin, Ethanol und 2-Propanol leicht brennbar und außerdem weitgehend wirkungslos bei der Entfernung von Druckfarbenresten sind.

Die europäische Patentschrift 0005309 beschreibt die Verwendung organischer Lösemittel mit hohem KB-Wert sowie verschiedener Tenside als Drucktuchreinigungsmittel. Aufgrund seines Gehaltes an anionischen und kationischen Tensiden ist das Mittel für die Reinigung von Gummidrucktüchern wenig geeignet. Die kationischen Tenside lagern sich sofort an das Drucktuch und die anionischen an die Aluminiumdruckplatte an und stören so die Farbübertragung von der Platte zum Drucktuch.

Aus der europäischen Patentschrift 0354027 sind flüssige, Para-menthadien sowie Terpenalkohol enthaltende Reinigungsmittel für die Entfernung von Druckfarben bekannt. Wegen des hohen Quellvermögens für die elastomere Deckschicht der Drucktücher und des starken Geruches entsprechen auch diese Mittel nicht den gestellten Anforderungen.

Wassermischbare Drucktuchreinigungsmittel erfordern eine zweistufige Arbeitsweise, bei der zunächst das Mittel emulgiert und dann auf die Drucktuchoberfläche aufgebracht wird oder daß nach der Reinigung mit Wasser nachgewaschen werden muß Als Nachteil dieser Reinigungsmittel sind zu werten, daß die Waschzeiten lang sind und die Zerstäubung in automatischen Drucktuchwaschmaschinen zu einer starken Nebelbildung führt.

Aus "Einfluß der Waschmittel auf das Gummituch" von K-Schläpfer, Fogra-Bericht über Druck-Kennlinien und Gummitücher, München 1978 und "Nappar fluids for blanket washes" Exxon Chemicals International Inc., Belgien 1988, sind eine Reihe von Drucktuchwaschmitteln bekannt, die aufgrund ihres niedrigen Flammpunktes und ihrer toxischen Eigenschaften für das Waschen mit automatischen Drucktuchwaschanlagen ungeeignet sind.

Den vorgenannten Schriften ist auch bei zusammenführender Betrachtungsweise weder eine einheitliche Aufgabenstellung noch eine brauchbare Lehre zu entnehmen, wie ein umweltfreundliches, drucktechnisch sicheres Waschmittel mit hohem Reinigungsvermögen zusammengesetzt sein muß.

Aufgabe der vorliegenden Erfindung ist es daher, ein Drucktuchwaschmittel zur Verfügung zu stellen, das einerseits ein geringes Quellvermögen für Gummidrucktücher und andererseits ein hohes Lösevermögen für Druckfarben hat. Weitere Anforderungen, die an ein solches Produkt gestellt werden , sind:
- biologisch abbaubar
- keine Toxizität
- thermische Stabilität
- Schwerentflammbarkeit
- effiziente Zerstäubung mit schmaler Tropfengrößenverteilung
- Vermeidung einer Störung der Farbübertragung im Offsetprozeß.

Diese Aufgabe wird gemäß der Erfindung durch die kennzeichnenden Merkmale von Anspruch 1 gelöst.

Es wurde nun überraschend gefunden, daß Reinigungsmittel, die bestimmte gesättigte Fettsäureester in Kombination mit einer Bis-(2-oxazolin)-Verbindung und bestimmte Tenside enthalten, die geforderten Voraussetzungen erfüllen.

Bei dem erfindungsgemäßen Reinigungsmittel handelt es sich um eine nichtionische Mikroemulsion auf Basis von ethoxilierten Partialglyceriden der Capryl-/Caprinsäure, einer Bis-(2-oxazolin)-Verbindung und gesättigten Fettsäureestern, die
a) 5 bis 40 Gew.-% ethoxiliertes Partialglycerid der Capryl-/Caprinsäure mit 5 bis 10 Mol Ethylenoxid,
b) 1 bis 10 Gew.-% einer-Bis-(-2-oxazolin) Verbindung und
c) 10 bis 90 Gew.-% wenigstens eines gesättigten Fettsäuremethylesters, ausgewählt aus der Reihe Caprylsäuremethylester, Caprinsäuremethylester, Laurinsäuremethylester, Myristinsäuremethylester oder Kokosfettsäuremethylester
enthält.

Das Drucktuchwaschmittel nach der Erfindung kann zusätzlich 0,1 bis 6 Gew.-% 2,5,7,8-Tetramethyl-2(4',8',12'-trimethyltridecyl)chroman-6-ol enthalten.

Ferner kann es zusätzlich 3 bis 30 Gew.-% Wasser enthalten.

Das Drucktuchwaschmittel nach der Erfindung kann auch 1 bis 30 Gew.-% 2-Hexyldecan-1-ol enthalten.

Außerdem kann es 1 bis 30 Gew.-% eines Propylenglycolethers, vorzugsweise 1-Ethoxypropanol-2-propylenglycolmonoethylether enthalten.

Das Drucktuchwaschmittel nach der Erfindung kann auch 0,001 bis 0,1 Gew.-% eines Triazol-Derivates, ausgewählt aus Benzotriazol, Tolyltriazol, 3-Amino-5-heptyl-1,2,4-triazol oder dem Pentyl- und Nonyl-Derivat enthalten.

Eine bevorzugte Bis-(2-oxazolin)-Verbindung ist 1,2-Bis-(oxazolin-2-)ethan.

Die nichtionische Mikroemulsion nach der Erfindung kann in versprühbarer Zubereitung mit einer Oberflächenspannung von 36 bis 42 mN/m (Milli-Newton/Meter) und einer Viskosität kleiner oder gleich 5 mP.s (Milli-Pascal.Sekunde) zur automatischen Reinigung von einem auf dem Gummizylinder einer Offsetdruckmaschine aufgespannten Gummituch verwendet werden.

### Beispiel

Es wurde eine nichtionische Mikroemulsion der folgenden Zusammensetzung hergestellt:

| | Gew.-% |
|---|---|
| 1. Partialglycerid der Capryl-/Caprinsäure 8EO | 12.00 |
| 2. Laurinsäuremethylester | 50.00 |
| 3. 1,2-Bis-(oxazolin-2)-)ethan | 6.00 |
| 4. 2,5,7,8-Tetramethyl-2(4',8',12'-trimethyltridecyl)chroman-6-ol | 1.00 |
| 5. 2-Hexyldecan-1-ol | 26.00 |
| 6. 3-Amino-5-heptyl-1,2,4-triazol | 0.01 |
| 7. Wasser | Rest |

Die Rezeptur zeigt eine gute Reinigungswirkung an stark mit Druckfarbenresten und Papierbestandteilen verschmutzten Drucktüchern, eine Quellung unter 2% und eine Druckfarbenübertragung nach dem Waschen von 60%.

Sicherheitstechnische Kenngrößen:${\text{UEG}}_{\text{20°C}} \text{: 53 g/m³}$ Responsefaktor bezüglich Propan für Gesamt-FID:${\text{f}}_{\text{R}} \text{: 1,30}$ Der Wert für die untere Explosionsgrenze, bezogen auf 20°C und 1013 mbar (UEG_{20°C}), wurde aus den nach DIN 51 649, Teil 1 bei 100°C, 150°C und 180°C und dem jeweiligen Umgebungsdruck (dynamische Methode) bestimmten Werten aufgrund der Temperaturabhängigkeit der UEG berechnet. Die Werte für die UEG (bezogen auf 20°C und 1013 mbar) bei Temperaturen über 20°C lassen sich aus dem angegebenen Wert UEG_{20°C} wie folgt berechnen:${\text{UEG}}_{\text{δ}} {\text{= UEG}}_{\text{20°C}} \text{(1 - 0,0014 [δ - 20]).}$

Mit der Emulsion nach dem Beispiel ergaben sich in Abhängigkeit von ihrer Temperatur folgende Werte:

| **T (° C)** | **UEG (g/m³)** | **Anzeige FID entspricht 25 % UEG** |
|---|---|---|
| 20° | 53 | 5569 |
| 150 | 43,35 | 4555 |
| 160 | 42,61 | 4477 |
| 170 | 41,87 | 4399 |
| 180 | 41,13 | 4321 |
| 190 | 40,39 | 4243 |
| 200 | 39,64 | 4165 |
| 210 | 38,90 | 4087 |
| 220 | 38,16 | 4009 |
| 230 | 37,42 | 3931 |
| 240 | 36,68 | 3854 |
| 250 | 35,93 | 3776 |
| 260 | 35,19 | 3698 |
| 270 | 34,45 | 3620 |
| 280 | 33,71 | 3542 |
| 290 | 32,97 | 3464 |
| 300 | 32,22 | 3386 |
| Hierin bedeuten : T = Temperatur UEG (g/m³) = untere Explosionsgrenze in Gramm/Meter³ FID = Flammenionisationsdetektor, mit einer Propan-Anzeige in parts per million (ppm) f_{R} = Responsefaktor | | |

## Patentansprüche

1. Flüssiges Drucktuchwaschmittel für die Gummituchreinigung in Offsetdruckmaschinen, welches mindestens einen gesättigten Fettsäureester enthält,
**dadurch gekennzeichnet**,
daß das Drucktuchwaschmittel für die maschinelle Gummituchreinigung eine nichtionische Mikroemulsion ist, die
a) 5 bis 40 Gew.-% ethoxiliertes Partialglycerid der Capryl-/Caprinsäure mit 5 bis 10 Mol Ethylenoxid,
b) 1 bis 10 Gew.-% einer Bis-(2-oxazolin)-Verbindung und
c) 10 bis 90 Gew.-% wenigstens eines gesättigten Fettsäuremethylesters, ausgewählt aus der Reihe Caprylsäuremethylester, Caprinsäuremethylester, Laurinsäuremethylester, Myristinsäuremethylester oder Kokosfettsäuremethylester,
enthält.

2. Drucktuchwaschmittel nach Anspruch 1,
**dadurch gekennzeichnet,**
daß es zusätzlich 0,1 bis 6 Gew.-% 2,5,7,8-Tetramethyl-2(4',8',12'-trimethyltridecyl)chroman-6-ol enthält.

3. Drucktuchwaschmittel nach Anspruch 1 oder 2,
**dadurch gekennzeichnet,**
daß es zusätzlich 3 bis 30 Gew.-% Wasser enthält.

4. Drucktuchwaschmittel nach einem der Ansprüche 1 bis 3,
**dadurch gekennzeichnet,**
daß es 1 bis 30 Gew.-% 2-Hexyldecan-1-ol enthält.

5. Drucktuchwaschmittel nach einem der Ansprüche 1 bis 4,
**dadurch gekennzeichnet,**
daß es 1 bis 30 Gew.-% eines Propylenglycolethers, vorzugsweise 1-Ethoxypropanol-2-propylenglycol-monoethylether enthält.

6. Drucktuchwaschmittel nach einem der Ansprüche 1 bis 5,
**dadurch gekennzeichnet,**
daß es 0,001 bis 0,1 Gew.-% eines Triazol-Derivates, ausgewählt aus Benzotriazol, Tolyltriazol, 3-Amino-5-heptyl-1,2,4-triazol oder dem Pentyl- und Nonyl-Derivat enthält.

7. Drucktuchwaschmittel nach einem der vorhergehenden Ansprüche, **dadurch gekennzeichnet,**
daß die Bis-(2-oxazolin)-Verbindung 1,2-Bis-(oxazolin-2-)ethan ist.

8. Verwendung einer nichtionischen Mikroemulsion nach einem der vorhergehenden Ansprüche in versprühbarer Zubereitung mit einer Oberflächenspannung von 36 bis 42 mN/m und einer Viskosität kleiner oder gleich 5 mP.s zur automatischen Reinigung von einem auf dem Gummizylinder einer Offsetdruckmaschine aufgespannten Gummituch.

## Claims

1. Liquid blanket wash for cleaning a rubber blanket in offset printing machines which contains at least one saturated fatty acid ester, characterised in that the blanket wash for mechanical rubber blanket cleaning is a non-ionic microemulsion which contains
a) 5 to 40% by weight of an ethoxylated partial glyceride of caprylic/capric acid with 5 to 10 moles ethylene oxide,
b) 1 to 10% by weight of a bis-(2-oxazoline) compound and
c) 10 to 90% by weight of at least one saturated fatty acid methyl ester, selected from the series caprylic acid methyl ester, capric acid methyl ester, lauric acid methyl ester, myristic acid methyl ester or coconut acid methyl ester.

2. Blanket wash according to Claim 1, characterised in that it additionally contains 0.1 to 6% by weight of 2,5,7,8-tetramethyl-2(4',8',12'-trimethyltridecyl) chroman-6-ol.

3. Blanket wash according to Claim 1 or 2, characterised in that it additionally contains 3 to 30% by weight of water.

4. Blanket wash according to one of the Claims 1 to 3, characterised in that it contains 1 to 30% by weight of 2-hexyldecan 1-ol.

5. Blanket wash according to one of the Claims 1 to 4, characterised in that it contains 1 to 30% by weight of a propyleneglycol ether, preferably 1-ethoxypropanol-2-propyleneglycol monoethylether.

6. Blanket wash according to one of the Claims 1 to 5, characterised in that it contains 0.001 to 0.1% by weight of a triazole derivative selected from benzotriazole, tolyltriazole, 3-amino-5-heptyl-1,2,4-triazole or the pentyl and nonyl derivatives.

7. Blanket wash according to one of the preceding Claims, characterised in that the bis-(2-oxazoline) compound is 1,2-bis-(oxazoline-2-) ethane.

8. Use of a non-ionic microemulsion according to one of the preceding Claims in a sprayable preparation with a surface tension of 36 to 42 mN/m (milliNewtons/meter) and a viscosity smaller than or equal to 5mP.s (milliPascals.seconds) for automatic cleaning of a rubber blanket mounted on the impression roller of an offset printing machine.

## Revendications

1. Produit liquide pour lavage-nettoyage de blanchets, pour le nettoyage d'un blanchet en caoutchouc dans des machines pour impression en offset, ce produit contenant au moins un ester d'acide gras saturé et étant caractérisé en ce que le produit pour lavage de blanchet, pour le nettoyage en machine d'un blanchet en caoutchouc, est une microémulsion non ionique qui contient :
a) 5 à 40 % en poids d'un glycéride partiel éthoxylé d'acide caprylique/caprique, comportant 5 à 10 moles d'oxyde d'éthylène,
b) 1 à 10 % en poids d'un composé de bis-(2-oxazoline), et
c) 10 à 90 % en poids d'au moins un ester méthylique d'acide gras saturé, choisi dans la série comprenant l'ester méthylique de l'acide caprylique, l'ester méthylique de l'acide caprique, l'ester méthylique de l'acide laurique, l'ester méthylique de l'acide myristique ou un ester méthylique d'acide(s) gras de noix de coco.

2. Produit pour lavage-nettoyage de blanchets selon la revendication 1, produit caractérisé en ce qu'il contient en outre 0,1 à 6 % en poids de 2,5,7,8-tétraméthyl-2(4',8',12'-triméthyltridécyl)chrome-6-ol.

3. Produit pour lavage-nettoyage de blanchets selon la revendication 1 ou 2, produit caractérisé en ce qu'il contient en outre 3 à 30 % en poids d'eau.

4. Produit pour lavage-nettoyage de blanchets selon l'une des revendications 1 à 3, produit caractérisé en ce qu'il contient 1 à 30 % en poids de 2-hexyldécane-1-ol.

5. Produit pour lavage-nettoyage de blanchets selon l'une des revendications 1 à 4, produit caractérisé en ce qu'il contient 1 à 30 % en poids d'un éther de propylène glycol, de préférence l'éther monoéthylique de 1-éthoxypropanol-2-propylène glycol.

6. Produit pour lavage-nettoyage de blanchets selon l'une des revendications 1 à 5, produit caractérisé en ce qu'il contient 0,001 à 0,1 % en poids d'un dérivé de triazole, choisi parmi du benzotriazole, du tolyltriazole, le 3-amino-5-heptyl-1,2,4-triazole ou le dérivé pentylique et nonylique.

7. Produit pour lavage-nettoyage de blanchets selon l'une des revendications précédentes, produit caractérisé en ce que le composé de bis(2-oxazoline) est le 1,2-bis-(oxazoline-2)-éthane.

8. Utilisation d'une microémulsion non ionique selon l'une des revendications précédentes dans une préparation atomisable ayant une tension superficielle de 36 à 42 mN/m et une viscosité inférieure ou égale à 5 mPa.s, pour le nettoyage automatique d'un blanchet en toile de caoutchouc tendue sur une machine d'impression en offset.
